# EUROPÄISCHE PATENTSCHRIFT

(11) **EP 1 713 693 B1**
(45) Veröffentlichungstag und Bekanntmachung des Hinweises auf die Patenterteilung: **06.06.2007**
(21) Anmeldenummer: 05706697.9
(22) Anmeldetag: 25.01.2005
(51) Int. Cl.: B65B 5/10, B65B 9/04, B65B 35/08

(54) **VERFAHREN UND VORRICHTUNG ZUM ÜBERFÜHREN VON PRODUKTEN AUS EINEM VORRATSGEFÄSS IN DIE NÄPFE EINER FOLIE**
METHOD AND DEVICE FOR TRANSFERRING PRODUCTS FROM A SUPPLY VESSEL INTO THE RECESSES OF A FOIL
PROCEDE ET DISPOSITIF POUR TRANSFERER DES PRODUITS DEPUIS UN RESERVOIR DE STOCKAGE VERS LES EVIDEMENTS D'UNE FEUILLE

(30) Priorität: 09.02.2004 DE 102004006375
(43) Veröffentlichungstag der Anmeldung: 25.10.2006
(73) Patentinhaber: UHLMANN PAC-SYSTEME GmbH & Co. KG, 88471 Laupheim (DE)
(72) Erfinder: GERTITSCHKE, Detlev, 88471 Laupheim (DE); LITKE, Harald, 88480 Achstetten (DE)
(74) Vertreter: Hentrich, Swen
(86) Internationale Anmeldenummer: PCT/DE2005/000101
(87) Internationale Veröffentlichungsnummer: WO 2005/075293

(56) Entgegenhaltungen:
- EP-A- 0 239 547
- EP-A- 0 931 724
- EP-A- 0 989 080
- DE-A1- 4 208 818
- DE-A1- 19 926 893

## Beschreibung

Gegenstand der Erfindung ist ein Verfahren zum Überführen von Produkten, insbesondere von Tabletten, Kapseln, Dragees, Pillen oder dergl. aus einem Vorratsgefäß in die Näpfe einer kontinuierlich oder taktweise transportierten Folie, bei dem in einer der Anordnung der Näpfe in der Folie entsprechenden Anordnung Transfernäpfe in einem Füllband ausgebildet werden, bei dem das als Endlosband gestaltete Füllband auf einer ersten und einer zweiten Umlenkrolle positioniert wird für das nachfolgende Beladen mit den Produkten aus dem Vorratsgefäß, deren Sortierung in die Transfernäpfe und deren Transfer zu einer Mehrzahl von Platzierern, durch die Produkte gezielt aus den Transfernäpfen entnommen und in die Näpfe übergeben werden.

Gegenstand der Erfindung ist weiterhin eine Vorrichtung zur Durchführung eines derartigen Verfahrens.

In der DE 199 26 893 C2 ist eine Vorrichtung beschrieben, mit der pharmazeutische Produkte aus einem Vorratsbehälter entnommen und in die Näpfe einer Folie überführt werden können, wobei diese Vorrichtung eine in dem Vorratsbehälter stationär angeordnete Sortierplatte aufweist, die im selben Muster wie die Näpfe in der Folie verteilte Aufnahmen besitzt. Der Sortierplatte ist eine Transferplatte zugeordnet mit einer mit der Anzahl der Aufnahmen und deren Lage korrespondierenden Anzahl von Sauggreifern, wobei die Transferplatte zwischen einer oberhalb der Sortierplatte befindlichen Ladeposition und einer oberhalb der Folie befindlichen Abgabeposition verstellbar ist. Diese Vorrichtung hat sich in der Praxis bewährt aufgrund ihrer zuverlässigen Arbeitsweise in dem ihr zugemessenen Kapazitätsbereich und aufgrund ihrer Flexibilität hinsichtlich unterschiedlicher Formate der Produkte, zu denen lediglich gefordert ist, dass diese in die Aufnahme der Sortierplatte hineinpassen. Aufgrund des taktweisen Betriebes der Vorrichtung ist jedoch eine Leistungssteigerung mit diesem Konzept nicht in einfacher Weise möglich.

Der Erfindung liegt daher die Aufgabe zugrunde, ein Verfahren bereit zu stellen, mit dem das Überführen von Produkten einfacher und flexibler erfolgen kann. Aufgabe ist weiterhin, eine Vorrichtung zur Durchführung dieses Verfahrens bereit zu stellen.

Diese Aufgabe wird mit dem eingangs genannten Verfahren gelöst, das sich insbesondere dadurch auszeichnet, dass für jedes Produkt ein spezifisch an dessen Kontur und Dicke angepaßtes Füllband bereit gestellt werden kann, das Transfernäpfe aufweist, in die die Produkte einsortiert werden. Aus diesen Transfernäpfen werden die Produkte von den Platzierern entnommen, transferiert und gezielt in die Näpfe übergeben, wobei bei kompliziert gestalteten Produkten, die lediglich in einer bestimmten Orientierung in die Transfernäpfe einsortiert werden können, lediglich die Länge des Füllbandes zu variieren ist, um den Platzierern jedesmal vollständig gefüllte Transfernäpfe bereit stellen zu können.

Besonders bevorzugt ist es, wenn das als Einwegartikel konzipierte Füllband nach Erreichen eines Ausschlußkriteriums von den Umlenkrollen entfernt und entsorgt wird und durch ein neues Füllband ersetzt wird. Insbesondere bei der Verpackung von pharmazeutischen Produkten bestehen sehr hohe Anforderungen an die Hygiene, die häufig eine Durchführung des Verfahrens in einem Reinraum erfordern. Bei dem vorliegenden Verfahren entfällt eine aufwändige Reinigung des Füllbandes mit den damit verbundenen Produktionsausfällen und Kosten, da eine Reinigung des Füllbandes nicht vorgesehen und nicht erwünscht ist. Vielmehr werden erneut Transfernäpfe in einem Füllband ausgebildet und dieses auf den Umlenkrollen positioniert, wobei in gleicher Weise auch ein Formatwechsel problemlos und schnell bewerkstelligt werden kann, bei dem sich die Größe der Transfernäpfe bzw. deren relative Anordnung zueinander verändert.

Vorgesehen ist weiterhin, dass das Füllband senkrecht zu der Laufrichtung der Folie ausgerichtet wird, da so eine gute Zugänglichkeit zu dem Füllband gegeben ist und insgesamt nur ein geringer Platzbedarf in der Laufrichtung der Folie vorliegt. Eine paralle Ausrichtung ist aber bedarfsweise natürlich gleichfalls möglich.

Wenn zumindest das obere Trumm des Füllbandes auf zumindest einen Teil seiner Länge in Transportrichtung aufwärts geführt wird, dann werden die aus dem vorratsgefäß auf das Füllband geförderten Produkte von dem Füllband in Laufrichtung transportiert, während sie unter der Wirkung der Schwerkraft entgegen der Laufrichtung auf dem Füllband nach unten gleiten, sofern keine formschlüssige Aufnahme der Produkte in die Transfernäpfe dies verhindert. Durch diesen Verfahrensschritt ist eine vollständige Befüllung der Transfernäpfe erleichtert. Der Sicherung dieses Ziels dient auch, dass die der Folie zugewandte Umlenkrolle als Antriebsrolle ausgebildet ist und der Antrieb des Füllbandes in einer Pilgerschrittbewegung erfolgt, also keine kontinuierlich nach vorne erfolgende Bewegung vorliegt, sondern zur Erzeugung einer permanenten Unruhe der auf dem Füllband liegenden Produkte das Füllband aus seiner Vorwärtsbewegung abgebremst, ggfs. sogar gestopt und rückwärts bewegt und sodann wieder nach vorne beschleunigt wird.

Ein sicherer, schlupffreier Antrieb des Füllbandes durch die Antriebsrolle wird erreicht, indem in der Antriebsrolle Taschen für die formschlüssige Aufnahme der Transfernäpfe ausgebildet sind und den Antrieb des Füllbandes bewirken.

Da das Füllband als Einwegartikel konzipiert ist, ist es wichtig, dass dieses schnell und einfach hergestellt werden kann. Dazu ist vorgesehen, dass zur Bildung des Füllbandes in Umfangsrichtung für die Realisierung eines Formschlusses mindestens zwei Näpfe ineinander gesteckt und die freien Ende des Füllbandes dauerhaft verbunden werden, wobei durch diesen Formschluss eine sehr hohe Belastbarkeit erreicht wird, die auch ermöglicht, dass nach dem Ausbilden der Transfernäpfe die Ränder des Füllbandes auf dessen Arbeitsbreite zugeschnitten werden, da seitliche Ränder zur Gewährleistung insbesondere der Zugfestigkeit nicht erforderlich sind.

Ein im Rahmen der Erfindung ganz besonders bevorzugtes Verfahren ist dadurch gekennzeichnet, dass mehrere Füllbänder gebildet, benachbart angeordnet und synchronisiert angetrieben werden, da durch eine derartige parallele Anordnung der Füllbänder auf einfachste Weise eine Erhöhung der Leistungsfähigkeit erreicht wird und damit auch eine gezielte Anpassung an die an das Verfahren gestellte Anforderungen erfolgen kann. Die Synchronisierung der Füllbänder erfolgt dabei in einfachster Weise dadurch, dass über die Antriebsrolle die Synchronisierung benachbarter Füllbänder erfolgt.

Da bei dem Verbinden der freien Enden des Füllbandes in diesem Bereich ausgebildete Transfernäpfe beeinträchtigt werden können, ist weiterhin vorgesehen, dass durch ein dem Füllband zugeordneter Sensor der Überlappbereich der ehemals freien Ende des Füllbandes erkannt wird und der Platzierer in Abhängigkeit des Sensorsignals das Ergreifens der Produkte darauf abstimmt, so dass durch ein Bandsaum teilweise verschlossene Transfernäpfe nicht zu einer Produktionsstörung führen können.

Der die Vorrichtung betreffende Teil der Aufgabe wird gemäß der Erfindung gelöst durch eine Vorrichtung, die gekennzeichnet ist durch ein zur Aufnahme der Produkte gestaltetes Vorratsgefäß, das oberhalb eines Füllbandes angeordnet ist, das in einer in der Anordnung der Näpfe in der zu beladenden Folie entsprechenden Anordnung eine Mehrzahl von Transfernäpfen aufweist, um zwei Umlenkrollen geführt und zu der Folie gerichtet ist, sowie durch einen der gezielten Übergabe durch separates Ergreifen der Produkte aus den Transfernäpfen und Ablegen in den Näpfen der Folie dienenden Platzierer. Bevorzugt ist es dabei, wenn der Platzierer als Pick-and-Place-System gestaltet ist mit einer Mehrzahl von Pickern, insbesondere Saugern oder Greifer, mit denen die Produkte aus den Transfernäfen entfernt, transferiert und in die Näpfe abgegeben werden können und wenn die Picker in einer der Anordnung der Näpfe bzw. Transfernäpfe entsprechenden Anordnung angeordnet sind. Diese Vorrichtung zeichnet sich dadurch aus, dass für einen Formatwechsel lediglich das Füllband und der Platzierer ausgewechselt werden müssen, dass also nicht eine Vielzahl von Bauteilen bereit zu halten sind, um die Vorrichtung von einem Format der Produkte und deren gewünschte Anordnung in der Folie zu einem anderen Format zu wechseln. Zweckmäßigerweise ist vorgesehen, dass die Umlenkrolle als Antriebsrolle gestaltet und dazu mit einem Antrieb verbunden ist und in ihrer Umfangsfläche Napfaufnahmen in einer der Anordnung der Transfernäpfe entsprechenden Anordnung aufweist.

Günstig ist es weiterhin, wenn unterhalb des Füllbandes eine Auffangwanne angeordnet ist, da diese einer großflächigen Verschmutzung des Reinraumes entgegenwirkt und das Bauteil darstellt, das zu reinigen ist, während das Füllband selber entsorgt bzw. recycelt wird. Um überschüssige, nicht in die Transfernäpfe des Füllbandes platzierte Produkte in dem Produktionskreislauf zurückzuführen, ist parallel zu dem Füllband ein Transportband zur Rückförderung der überschüssigen auf dem Füllband platzierten Produkte vorgesehen.

Eine Erhöhung der Leistungsfähigkeit der Vorrichtung wird erreicht, indem das Füllband mehrfach vorgesehen ist und die Mehrzahl der Füllbänder parallel angeordnet und über die Antriebsrolle synchronisiert sind, für die ein Antrieb ein Servomotor vorgesehen ist. Um zu verhindern, dass auf dem Füllband verbliebene Produkte die Tätigkeit des Platzierers stören, ist oberhalb des Füllbandes, vorzugsweise geneigt zu dessen Förderrichtung, ein Strömungshindernis, insbesondere ein Abstreifer angeordnet, die einen weitergehenden Transfer der Produkte in Förderrichtung unterbinden und diese entgegen der Förderrichtung des Füllbandes zurückwerfen, um die Möglichkeit des Einsortierens in einen Transfernapf erneut zu bieten. Im Rahmen der Erfindung weiterhin bevorzugt ist es, wenn das Vorratsgefäß wie das Füllband mit den Umlenkrollen und dem Antrieb auf einem fahrbaren Gestell angeordnet sind, da dadurch die Möglichkeit geschaffen ist, mit minimalem Produktionsstillstand einen Formatwechsel durchzuführen, nämlich lediglich durch Austausch eines Gestells durch ein anderes, wobei das zuvor verwendete Gestell aus dem Reinraum zur gründlichen Reinigung und Umrüstung entfernt werden kann.

Eine weitere ganz besonders bevorzugte Ausführungsform der Erfindung ist dadurch gekennzeichnet, dass eine Satellitenstation vorgesehen ist für die Ausbildung des Füllbandes, wobei das Füllband aus einer Thermoformfolie besteht und in der Satellitenstation ein Formwerkzeug für das Ausbilden der Transfernäpfe auswechselbar angeordnet ist. Da die Satellitenstation nicht im Dauerbetrieb eingesetzt werden muss und somit keine hohe Leistungsfähigkeit erforderlich ist, besteht die Möglichkeit, die auch als Formstation aufzufassende Satellitenstation einfach zu halten und ein einfach gestaltetes Formwerkzeug zu verwenden.

Wenn die in dem Füllband ausgebildeten Transfernäpfe eine geringere Höhenerstreckung aufweisen als die in den Transfernäpfe zu platzierenden Produkte, ist die Tätigkeit des Platzieres erleichtert, wobei infolge des Charakters des Füllbandes als Einwegartikel eine Anpassung ohne weiteres möglich ist.

Zur Unterstützung des Einsortierens der Produkte in die Transfernäpfe ist dem oberen Trumm des Füllbandes eine Schwingplatte zugeordnet.

Besonders bevorzugt ist es, wenn unterhalb der Platzierer eine Kamera zur Kontrolle der Produkte nach der Entnahme aus den Transfernäpfen vor der der Abgabe in die Näpfe angeordnet ist, da diese Kamera die Kontrolle der Unterseite der Produkte ermöglicht, die sonst nicht für eine derartige Inspektion zugänglich ist. Wird durch die Kamera ein fehlerhaftes Produkt erkannt, ist auch dessen Lage bekannt, so daß gezielt eine Ausscheidung des das Produkt aufnehmendes Blisters möglich ist.

Im folgenden wird die Erfindung an einem in der Zeichnung dargestellten Ausführungsbeispiel näher erläutert; es zeigen:
- Fig. 1: eine schematische Darstellung einer erfindungsgemäßen Vorrichtung in einer Seitenansicht,
- Fig. 2: eine Draufsicht auf das der Folie zugeordnete Füllband,
- Fig. 3: einen Vergleich der Tiefe des links dargestellten Napfes im Vergleich zu dem rechts abgebildeten Transfernapf,
- Fig. 4: eine schematische Darstellung des formschlüssigen Verbundes der freien Enden des Füllbandes,
- Fig. 5: eine schematische Darstellung einer Seitenansicht des um die Antriebsrolle geführten Füllbandes, und
- Fig. 6: eine Draufsicht auf das Füllband nach dem abschnittsweisen Formen der Transfernäpfe und Beschneiden der Thermoformfolie in der Satellitenstation.

Fig. 1 zeigt eine Vorrichtung, die dazu dient, feste Produkte wie Tabletten, Kapseln, Dragees, Pillen oder dergl. aus einem Vorratsgefäß 1 in die Näpfe 2 einer Folie 3 zu transportieren, wozu die Produkte als Schüttgut aus dem Vorratsgefäß 1 auf ein Füllband 4 überführt werden, das um zwei Umlenkrollen 5 geführt ist und zwischen dem Vorratsgefäß 1 und der Folie 3 verläuft. Das Füllband 4 weist Transfernäpfe 6 auf, die eine der Anordnung der Näpfe 2 in der Folie 3 entsprechende eigene Anordnung aufweisen. Der Antrieb des Füllbandes 4 erfolgt, indem die der Folie 3 zugewandte Umlenkrolle 5 als Antriebsrolle ausgebildet ist und mittels eines Servomotors als Antrieb angetrieben wird. Die vollständige Füllung der Transfernäpfe 6 in dem Füllband 4 wird sichergestellt durch den geregelten Antrieb, der eine Pilgerschrittbewegung ermöglicht, bei der die Produkte aufgrund ihrer Masse und Trägheit häufigen Beschleunigungen ausgesetzt werden. Zusätzlich ist dafür auch eine Schwingplatte 12 vorgesehen, die ergänzend oder alternativ zur Pilgerschrittbewegung das Einsortieren bewirkt. Wie der Fig.1 zu entnehmen ist, ist das obere Trumm des Füllbandes 4 auf einen Teil seiner Länge in Förderrichtung aufwärts geführt, um so die Wirkung der Schwerkraft ausnutzen zu können. Weiterhin ist oberhalb des Füllbandes 4 geneigt zu dessen Förderrichtung ein Strömungshindernis 7, nämlich ein Abstreifer angeordnet, der auf dem bisherigen Förderweg nicht in die Transfernäpfe 6 einsortierte Produkte aufhält und unter der Wirkung der Schwerkraft zu dem Beginn des Förderweges zurückgleiten lässt und die erneute Möglichkeit des Einsortierens in die Transfernäpfe 6 ermöglicht. Das Füllband 4 ist senkrecht zu der Laufrichtung der Folie 3 ausgerichtet, kann also aus senkrechter Richtung an die Folie 3 herangeführt werden, da das Vorratsgefäß 1 sowie das Füllband 1 mit den Umlenkrollen 5 und dem Antrieb auf einem fahrbaren Gestell 8 angeordnet sind und somit einfach ausgewechselt werden können.

Der Vorrichtung ist weiterhin eine in der Zeichnung selber nicht dargestellte Satellitenstation zugeordnet, die der Herstellung des aus einer Thermoformfolie bestehenden Füllbandes 4 dient, wozu die Satellitenstation ein Formwerkzeug für das Ausbilden der Transfernäpfe 6 aufweist. Das Formwerkzeug ist in der Satellitenstation auswechselbar gelagert.

Teil der Vorrichtung sind weiterhin Platzierer 9, mit denen die Produkte gezielt aus den Transfernäpfen 6 angehoben, transferiert und in die Näpfe der Folie 3 abgelegt werden können, wobei unterhalb der Platzierer 9 eine Kamera 13 zur Kontrolle der Produkte nach der Entnahme aus den Transfernäpfen 6 vor der der Abgabe in die Näpfe 2 angeordnet ist.

Fig. 2 zeigt in einer Draufsicht die Anordnung mehrerer Füllbänder 4 parallel zueinander, wobei der synchronisierte Antrieb dieser Füllbänder 4 über die Antriebsrolle gewährleistet wird, in der Taschen 10 für die formschlüssige Aufnahme der Transfernäpfe 6 ausgebildet sind (Fig. 5).

Auf einer derartigen Vorrichtung ist das erfindungsgemäße Verfahren durchführbar, für das zunächst in der Satellitenstation aus den Thermoformfolien die Füllbänder 4 hergestellt werden, wobei die freien Enden der Füllbänder 4 durch die darin ausgebildeten Transfernäpfe 6 formschlüssig und dauerhaft miteinander verbunden werden. Das so gebildete Füllband 4 wird daraufhin um die beiden Umlenkrollen 5 gelegt und der zu der Anordnung der Transfernäpfe 6 passende Platzierer 9 eingebaut. Zu beachten ist, dass für eine Formatanpassung lediglich das Formwerkzeug in der Satellitenstation, die Antriebsrolle sowie der Platzierer 9 auszuwechseln sind, wobei die Vorbereitungen des Formatwechsels weitgehend außerhalb des Produktionsraumes erfolgen können durch die fahrbare Lagerung der Vorrichtung in einem Gestell 8. Nach den vorbereitenden Schritten werden die Produkte aus dem Vorratsgefäß 1 auf das Füllband 4 geschüttet und durch das Füllband 4 nach deren Einsortieren in die Tansfernäpfe 6 zu dem Platzierer 9 gefördert, der jedes Produkt einzeln ergreift und in die Näpfe 2 der Folie 3 transferiert. Ist die Verschleißgrenze oder der tolerierbare Verschmutzungsgrad des Füllbandes 4 erreicht, wird das erfindungsgemäße Verfahren von vorne gestartet und das in der Satellitenstaion erneut produzierte Füllband 4 als Ersatz für das alte Füllband 4 eingesetzt. Zu beachten ist dabei, dass selbstverständlich gleichfalls möglich ist, für einen innerhalb der Lebensdauer des Füllbandes 4 gewünschten Formatwechsels zunächst eine Zwischenlagerung des Füllbandes 4 vorzusehen, bis dieses erneut bis zum Erreichen des Ausschlußkriterieums in den Produktionsprozess eingeführt wird.

## Patentansprüche

1. Verfahren zum Überführen von Produkten, insbesondere von Tabletten, Kapseln, Dragees, Pillen oder dergl. aus einem Vorratsgefäß (1) in die Näpfe (2) einer kontinuierlich oder taktweise transportierten Folie (3), bei dem in einer der Anordnung der Näpfe (2) in der Folie (3) entsprechenden Anordnung Transfernäpfe (6) in einem Füllband (4) ausgebildet werden, bei dem das als Endlosband gestaltete Füllband (4) auf einer ersten und einer zweiten Umlenkrolle (5) positioniert wird für das nachfolgende Beladen mit den Produkten aus dem Vorratsgefäß (1), deren Sortierung in die Transfernäpfe (6) und deren Transfer zu einer Mehrzahl von Platzierern (9), durch die die Produkte gezielt aus den Transfernäpfen (6) entnommen und in die Näpfe (2) übergeben werden.

2. Verfahren nach Anspruch 1, **dadurch gekennzeichnet, daß** das als Einwegartikel konzipierte Füllband (4) nach Erreichen eines Ausschlußkriteriums von den Umlenkrollen (5) entfernt und entsorgt wird und durch ein neues Füllband ersetzt wird.

3. Verfahren nach Anspruch 1 oder 2, **dadurch gekennzeichnet, daß** das Füllband (4) senkrecht zu der Laufrichtung der Folie (3) ausgerichtet wird.

4. Verfahren nach Anspruch 1 oer 2, **dadurch gekennzeichnet, daß** das Fülband (4) parallel zu der Laufrichtung der Folie (3) ausgerichtet ist

5. Verfahren nach einem der Ansprüche 1 bis 4, **dadurch gekennzeichnet, daß** zumindest das obere Trumm des Füllbandes (4) auf zumindest einem Teil seiner Länge in Transportrichtung aufwärts geführt wird.

6. Verfahren nach einem der Ansprüche 1 bis 5, **dadurch gekennzeichnet, daß** die der Folie (3) zugewandte Umlenkrolle (5) als Antriebsrolle ausgebildet ist und der Antrieb des Füllbandes (4) in einer Pilgerschrittbewegung erfolgt.

7. Verfahren nach Anspruch 6, **dadurch gekennzeichnet, daß** in der Antriebsrolle Taschen (10) für die formschlüssige Aufnahme der Transfernäpfe (6) ausgebildet sind und.den Antrieb des Füllbandes (4) bewirken.

8. Verfahren nach einem der Ansprüche 1 bis 7, **dadurch gekennzeichnet, daß** zur Bildung des Füllbandes (4) in Umfangsrichtung für die Realisierung eines Formschlusses mindestens zwei Transfernäpfe (6) ineinander gesteckt und die freien Enden des Füllbandes (4) dauerhaft verbunden werden.

9. Verfahren nach Anspruch 8, **dadurch gekennzeichnet, daß** nach dem Ausbilden der Transfernäpfe (6) die Ränder des Füllbandes (4) auf dessen Arbeitsbreite zugeschnitten werden.

10. Verfahren nach einem der Ansprüche 1 bis 9, **dadurch gekennzeichnet, daß** mehrere Füllbänder (4) gebildet, benachbart angeordnet und synchronisiert angetrieben werden.

11. Verfahren nach Anspruch 10, **dadurch gekennzeichnet, daß** über die Antriebsrolle die Synchronisierung benachbarter Füllbänder (4) erfolgt.

12. Verfahren nach einem der Ansprüche 8 bis 11, **dadurch gekennzeichnet, daß** durch ein dem Füllband (4) zugeordneter Sensor der Überlappbereich der ehemals freien Enden des Füllbandes (4) erkannt wird und der Platzierer (9) in Abhängigkeit des Sensorsignals das Ergreifen der Produkte darauf abstimmt.

13. Vorrichtung zur Durchführung des Verfahrens nach einem der Ansprüche 1 bis 12, **gekennzeichnet durch** ein zur Aufnahme der Produkte gestaltetes Vorratsgefäß (1), das oberhalb eines Füllbandes (4) angeordnet ist, das in einer der Anordnung der Näpfe (2) in der zu beladenden Folie (3) entsprechenden Anordnung eine Mehrzahl von Transfernäpfen (6) aufweist, um zwei Umlenkrollen (5) geführt und zu der Folie (3) gerichtet ist, sowie **durch** einen der gezielten Übergabe **durch** separates Ergreifen der Produkte aus den Transfernäpfen (6) und Ablegen in den Näpfen (2) der Folie (3) dienenden Platzierern (9).

14. Vorrichtung nach Anspruch 13, **dadurch gekennzeichnet, daß** die Platzierer als Pick-and-Place-System gestaltet sind mit einer Mehrzahl von Pickern, insbesondere Saugern oder Greifer, mit denen die Produkte aus den Transfernäpfen (6) entfernt, transferiert und in die Näpfe (2) abgegeben werden können, und daß die Picker in einer der Anordnung der Näpfe (2) bzw. Transfernäpfe (6) entsprechenden Anordnung angeordnet sind.

15. Vorrichtung nach Anspruch 13 oder 14, **dadurch gekennzeichnet, dass** die Umlenkrolle (5) als Antriebsrolle gestaltet und dazu mit einem Antrieb verbunden ist und in ihrer Umfangsfläche Taschen (10) in einer der Anordnung der Transfernäpfe (6) entsprechenden Anordnung aufweist.

16. Vorrichtung nach einem der Ansprüche 13 bis 15, **dadurch gekennzeichnet, daß** unterhalb des Füllbandes eine Auffangwanne (11) angeordnet ist.

17. Vorrichtung nach einem der Ansprüche 13 bis 16, **dadurch gekennzeichnet, daß** parallel zu dem Füllband (4) ein Transportband zur Rückförderung der überschüssigen auf dem Füllband (4) platzierten Produkt vorgesehen ist.

18. Vorrichtung nach Anspruch 16 oder 17, **dadurch gekennzeichnet, daß** das Füllband (4) mehrfach vorgesehen ist, und daß die Mehrzahl der Füllbänder (4) parallel angeordnet und über die Antriebsrolle synchronisiert sind.

19. Vorrichtung nach einem der Ansprüche 16 bis 18, **dadurch gekennzeichnet, daß** ein Servomotor für den Antrieb der Antriebsrolle vorgesehen ist.

20. Vorrichtung nach einem der Ansprüche 13 bis 19, **dadurch gekennzeichnet, daß** oberhalb des Füllbandes (4), vorzugsweise geneigt zu dessen Förderrichtung, ein Strömungshindernis (7), insbesondere ein Abstreifer angeordnet ist.

21. Vorrichtung nach einem der Ansprüche 13 bis 20, **dadurch gekennzeichnet, daß** das Vorratsgefäß (1) sowie das Füllband (4) mit den Umklenkrollen (5) und dem Antrieb auf einem fahrbaren Gestell (8) angeordnet sind.

22. Vorrichtung nach einem der Ansprüche 13 bis 21, **dadurch gekennzeichnet, daß** eine Satellitenstation vorgesehen ist für die Ausbildung des Füllbandes (4).

23. Vorrichtung nach Anspruch 22, **dadurch gekennzeichnet, daß** das Füllband (4) aus einer Thermoformfolie besteht und in der Satellitenstation ein Formwerkzeug für das Ausbilden der Transfernäpfe (6) auswechselbar angeordnet ist.

24. Vorrichtung nach einem der Ansprüche 13 bis 23, **dadurch gekennzeichnet, daß** die in dem Füllband (4) ausgebildeten Transfernäpfe (6) eine geringere Höhenerstreckung aufweisen als die in den Transfernäpfen (6) zu platzierenden Produkte.

25. Vorrichtung nach einem der Ansprüche 13 bis 24, **dadurch gekennzeichnet, daß** dem oberen Trumm des Füllbandes (4) eine Schwingplatte (12) zugeordnet ist.

26. Vorrichtung nach einem der Ansprüche 13 bis 25, **dadurch gekennzeichnet, daß** unterhalb der Platzierer (9) eine Kamera (13) zur Kontrolle der Produkte nach der Entnahme aus den Transfernäpfen (6) vor der der Abgabe in die Näpfe (2) angeordnet ist.

## Claims

1. A method of transferring products, in particular tablets, capsules, dragees, pills or the like from a supply vessel (1) into the cups of a continuously or cyclically transported film (3), in which transfer cups (6) are provided in a filling belt (4) in an arrangement corresponding to the arrangement of the cups (2) in the film (3), in which the filling belt (4) which is in the form of an endless belt is positioned on a first and a second direction-changing roller (5) for subsequent loading with the products from the supply vessel (1), sorting thereof into the transfer cups (6) and transfer thereof to a plurality of placement means (9) by which the products are controlledly removed from the transfer cups (6) and transferred into the cups (2).

2. A method according to claim 1 **characterised in that** the filling belt (4) which is designed in the form of a disposable article is removed from the direction-changing rollers (5) after reaching an exclusion criterion and is disposed of and replaced by a fresh filling belt.

3. A method according to claim 1 or claim 2 **characterised in that** the filling belt (4) is oriented perpendicularly to_ the direction of travel of the film (3).

4. A method according to claim 1 or claim 2 **characterised in that** the filling belt (4) is oriented parallel to the direction of travel of the film (3).

5. A method according to one of claims 1 to 4 **characterised in that** at least the upper run of the filling belt (4) is guided upwardly over at least a part of its length in the transport direction.

6. A method according to one of claims 1 to 5 **characterised in that** the direction-changing roller (5) which is towards the film (3) is in the form of a drive roller and the drive for the filling belt (4) is effected in a pilgrim step movement.

7. A method according to claim 6 **characterised in that** pockets (10) are provided in the drive roller for positively lockingly receiving the transfer cups (6) and provide for the drive for the filling belt (4).

8. A method according to one of claims 1 to 7 **characterised in that** at least two transfer cups (6) are fitted one into the other to form the filling belt (4) in the peripheral direction for implementation of a positively locking connection and the free ends of the filling belt (4) are permanently joined.

9. A method according to claim 8 **characterised in that** after the formation of the transfer cups (6) the edges of the filling belt (4) are cut to the working width thereof.

10. A method according to one of claims 1 to 9 **characterised in that** a plurality of filling belts (4) are formed, arranged in adjacent relationship and driven in synchronised relationship.

11. A method according to claim 10 **characterised in that** the synchronisation of adjacent filling belts (4) is effected by way of the drive roller.

12. A method according to one of claims 8 to 11 **characterised in that** the overlap region of the formerly free ends of the filling belt (4) is detected by a sensor associated with the filling belt (4) and the placement means (9) matches engagement of the products thereto in dependence on the sensor signal.

13. Apparatus for carrying out the method according to one of claims 1 to 12 **characterised by** a supply vessel (1) which is designed to accommodate the products and which is arranged above a filling belt (4) which has a plurality of transfer cups (6) in an arrangement corresponding to the arrangement of the cups (2) in the film (3) to be loaded, is guided around two direction-changing rollers (5) and is directed towards the film (3), and by a placement means (9) which serves for controlled transfer by separately engaging the products from the transfer cups (6) and depositing them in the cups (2) of the film (3).

14. Apparatus according to claim 13 **characterised in that** the placement means are in the form of a pick-and-place system having a plurality of pickers, in particular suction devices or grippers, with which the products can be removed from the transfer cups (6), transferred and delivered into the cups (2), and that the pickers are arranged in an arrangement corresponding to the arrangement of the cups (2) or transfer cups (6).

15. Apparatus according to claim 13 or claim 14 **characterised in that** the direction-changing roller (5) is in the form of a drive roller and for that purpose is connected to a drive and in its peripheral surface has pockets (10) in an arrangement corresponding to the arrangement of the transfer cups (6).

16. Apparatus according to one of claims 13 to 15 **characterised in that** a catch trough (11) is arranged beneath the filling belt.

17. Apparatus according to one of claims 13 to 16 **characterised in that** provided in parallel relationship with the filling belt (4) is a transport belt for conveying back the excess product placed on the filling belt (4).

18. Apparatus according to claim 16 or claim 17 **characterised in that** there is provided a plurality of filling belts (4) and that the plurality of filling belts (4) are arranged parallel and synchronised by way of the drive roller.

19. Apparatus according to one of claims 16 to 18 **characterised in that** there is provided a servomotor for the drive of the drive roller.

20. Apparatus according to one of claims 13 to 19 **characterised in that** arranged above the filling belt (4), preferably inclinedly relative to the conveyor direction thereof, is a flow obstacle (7), in particular a stripper device.

21. Apparatus according to one of claims 13 to 20 **characterised in that** the supply vessel (1) and the filling belt (4) with the direction-changing rollers (5) and the drive are arranged on a mobile support frame (8).

22. Apparatus according to one of claims 13 to 21 **characterised in that** there is provided a satellite station for the formation of the filling belt (4).

23. Apparatus according to claim 22 **characterised in that** the filling belt (4) comprises a thermoforming film and a shaping tool for producing the transfer cups (6) is exchangeably arranged in the satellite station.

24. Apparatus according to one of claims 13 to 23 **characterised in that** the transfer cups (6) in the filling belt (4) are of a smaller heightwise extent than the products to be placed in the transfer cups (6).

25. Apparatus according to one of claims 13 to 24 **characterised in that** an oscillation plate (12) is associated with the upper run of the filling belt (4).

26. Apparatus according to one of claims 13 to 25 **characterised in that** arranged beneath the placement means (9) is a camera (13) for checking the products after removal from the transfer cups (6) prior to delivery into the cups (2).

## Revendications

1. Procédé de transfert de produits, en particulier de comprimés, de gélules, de dragées, de pilules ou de produits similaires, depuis un réservoir de stockage (1) dans les alvéoles (2) d'une feuille (3) transportée en continu ou par intermittence, selon lequel des cavités de transfert (6) sont formées dans une bande de remplissage (4), avec une disposition correspondant à la disposition des alvéoles (2) dans la feuille (3), selon lequel la bande de remplissage (4), agencée comme bande sans fin, est placée sur une première et une deuxième poulie de renvoi (5), en vue du chargement subséquent avec les produits provenant du réservoir de stockage (1), de la répartition des produits dans les cavités de transfert (6) et de leur transfert vers une pluralité d'éléments de dépôt (9) qui servent à prélever les produits de manière ciblée dans les cavités de transfert (6) et à les transférer dans les alvéoles (2).

2. Procédé selon la revendication 1, **caractérisé en ce que** la bande de remplissage (4), qui est conçue comme article à usage unique, est retirée des poulies de renvoi (5), après avoir atteint un critère d'exclusion, et est éliminée et remplacée par une nouvelle bande de remplissage.

3. Procédé selon la revendication 1 ou 2, **caractérisé en ce que** la bande de remplissage (4) est disposée perpendiculairement au sens de déplacement de la feuille (3).

4. Procédé selon la revendication 1 ou 2, **caractérisé en ce que** la bande de remplissage (4) est orientée parallèlement au sens de déplacement de la feuille (3).

5. Procédé selon une des revendications 1 à 4, **caractérisé en ce qu'**au moins le brin supérieur de la bande de remplissage (4) est guidé vers le haut dans le sens du transport, au moins sur une partie de sa longueur.

6. Procédé selon une des revendications 1 à 5, **caractérisé en ce que** la poulie de renvoi (5) tournée vers la feuille (3) est agencée comme poulie motrice et l'entraînement de la bande de remplissage (4) s'effectue selon un mouvement à pas de pèlerin.

7. Procédé selon la revendication 6, **caractérisé en ce que** des creux (10) sont aménagés dans la poulie motrice, en vue de la réception par complémentarité de formes des cavités de transfert (6), et provoquent l'entraînement de la bande de remplissage (4).

8. Procédé selon une des revendications 1 à 7, **caractérisé en ce que**, pour former la bande de remplissage (4) dans la direction périphérique, on insère l'une dans l'autre au moins deux cavités de transfert (6), pour réaliser une complémentarité de formes, et on relie de manière permanente les extrémités libres de la bande de remplissage (4).

9. Procédé selon la revendication 8, **caractérisé en ce que**, après formation des cavités de transfert (6), les bords de la bande de remplissage (4) sont découpés aux dimensions de la largeur de travail de cette dernière.

10. Procédé selon une des revendications 1 à 9, **caractérisé en ce que** plusieurs bandes de remplissage (4) sont formées, disposées les unes à côté des autres et entraînées de manière synchronisée.

11. Procédé selon la revendication 10, **caractérisé en ce que** la synchronisation de bandes de remplissage (4) voisines est assurée par la poulie motrice.

12. Procédé selon une des revendications 8 à 11, **caractérisé en ce qu'**un détecteur, associé à la bande de remplissage (4), détecte la zone de chevauchement des extrémités auparavant libres de la bande de remplissage (4), et l'élément de dépôt (9) adapte le prélèvement des produits en fonction du signal du détecteur.

13. Dispositif pour la mise en oeuvre du procédé selon une des revendications 1 à 12, **caractérisé en ce qu'**il comprend un réservoir de stockage (1) qui est agencé pour recevoir les produits et est placé au-dessus d'une bande de remplissage (4), laquelle présente une pluralité de cavités de transfert (6) dont la disposition correspond à celle des alvéoles (2) de la feuille (3) à charger, est guidée autour de deux poulies de renvoi (5) et est dirigée vers la feuille (3), ainsi que des éléments de dépôt (9) servant au transfert ciblé, par prélèvement séparé des produits dans les cavités de transfert (6) et leur dépôt dans les alvéoles (2) de la feuille (3).

14. Dispositif selon la revendication 13, **caractérisé en ce que** les éléments de dépôt sont agencés comme système "pick-and-place" comprenant une pluralité d'éléments de préhension, notamment de ventouses ou de pinces, avec lesquels les produits peuvent être retirés des cavités de transfert (6) et transférés et déposés dans les alvéoles (2), et **en ce que** les éléments de préhension sont agencés selon une disposition correspondant à celle des alvéoles (2) ou des cavités de transfert (6).

15. Dispositif selon la revendication 13 ou 14, **caractérisé en ce que** la poulie de renvoi (5) est agencée comme poulie motrice et est à cet effet reliée à un mécanisme d'entraînement et présente dans sa surface périphérique des creux (10) selon une disposition qui correspond à celle des cavités de transfert (6).

16. Dispositif selon une des revendications 13 à 15, **caractérisé en ce qu'**un bac collecteur (11) est placé sous la bande de remplissage.

17. Dispositif selon une des revendications 13 à 16, **caractérisé en ce que**, parallèlement à la bande de remplissage (4), il est prévu une bande transporteuse destinée au transport de retour des produits excédentaires se trouvant sur la bande de remplissage (4).

18. Dispositif selon la revendication 16 ou 17, **caractérisé en ce que** la bande de remplissage (4) est prévue plusieurs fois et **en ce que** les bandes (4) de cette pluralité sont disposées parallèlement et sont synchronisées par la poulie motrice.

19. Dispositif selon une des revendications 16 à 18, **caractérisé en ce qu'**il est prévu un servomoteur pour l'entraînement de la poulie motrice.

20. Dispositif selon une des revendications 13 à 19, **caractérisé en ce qu'**un obstacle à l'écoulement (7), notamment un racloir, est disposé au-dessus de la bande de remplissage (4), de préférence en étant incliné par rapport au sens de transport de celle-ci.

21. Dispositif selon une des revendications 13 à 20, **caractérisé en ce que** le réservoir de stockage (1) ainsi que la bande de remplissage (4), avec les poulies de renvoi (5) et le mécanisme d'entraînement, sont disposés sur un châssis (8) roulant.

22. Dispositif selon une des revendications 13 à 21, **caractérisé en ce qu'**un poste satellite est prévu pour effectuer la formation de la bande de remplissage (4).

23. Dispositif selon la revendication 22, **caractérisé en ce que** la bande de remplissage (4) est constituée d'une feuille thermoformée et un outil de formage pour la réalisation des cavités de transfert (6) est disposé avec possibilité de remplacement dans le poste satellite.

24. Dispositif selon une des revendications 13 à 23, **caractérisé en ce que** les cavités de transfert (6) formées dans la bande de remplissage (4) présentent une hauteur qui est inférieure à celle des produits à placer dans les cavités de transfert (6).

25. Dispositif selon une des revendications 13 à 24, **caractérisé en ce qu'**une plaque oscillante (12) est associée au brin supérieur de la bande de remplissage (4).

26. Dispositif selon une des revendications 13 à 25, **caractérisé en ce que**, en dessous des éléments de dépôt (9), il est prévu une caméra (13) destinée à contrôler les produits après leur prélèvement dans les cavités de transfert (6) et avant leur transfert dans les alvéoles (2).
